# EUROPÄISCHE PATENTSCHRIFT

(11) **EP 1 201 370 B1**
(45) Veröffentlichungstag und Bekanntmachung des Hinweises auf die Patenterteilung: **16.11.2005**
(21) Anmeldenummer: 01124018.1
(22) Anmeldetag: 09.10.2001
(51) Int. Cl.: B25B 5/12, H02K 16/00

(54) **Elektrisch betätigbare Werkstück-Spannvorrichtung**
Electrically actuated workpiece clamping device
Dispositif de serrage de pièces à usiner à actionnement électrique

(30) Priorität: 23.10.2000 DE 20018114 U
(43) Veröffentlichungstag der Anmeldung: 02.05.2002
(73) Patentinhaber: DE-STA-CO Europe GmbH, 61440 Oberursel (DE)
(72) Erfinder: Ulle Detlev, 61203 Reichelsweg (DE)
(74) Vertreter: Wolf, Günter

(56) Entgegenhaltungen:
- EP-A- 0 243 599
- EP-A- 0 913 600
- DE-C- 19 931 723
- DE-U- 29 504 267
- FR-A- 2 588 130
- GB-A- 2 333 572
- US-A- 4 798 999
- US-A- 4 803 390
- US-A1- 2002 195 762

## Beschreibung

Die Erfindung betrifft eine elektrisch betätigbare Werkstück-Spannvorrichtung gemäß dem Oberbegriff des Anspruchs 1, die aus dem Dokument EP 0 243 599 A bekannt ist.

Eine derartige Spannvorrichtung ist auch beispielsweise nach der DE 36 38 526 C1 bekannt. Mit der axialen Zuordnung von Elektroantrieben zum Spannkopf sollen die bislang weitaus häufiger benutzten Pneumatik- oder Hydraulikantriebe in Form von Betätigungszylindern ersetzt werden. Problematisch ist dabei die Krafteinbringung, die bei Elektroantrieben auf Kosten der Baubreite solcher Spannvorrichtungen geht, da sich ein höheres Leistungsvermögen des Elektroantriebes im Durchmesser des Elektromotors niederschlägt, der dann zwangsläufig größer ist als die Baubreite des Spannkopfes. Mit Rücksicht auf die Verwendung solcher Spannvorrichtungen beispielsweise im Karosseriebau wird jedoch grundsätzlich eine möglichst schmale Baubreite angestrebt, die jedoch bei verlangter hoher Krafteinbringung nicht einzuhalten ist.

Ausgehend von einer Spannvorrichtung der gattungsgemäßen Art, liegt der Neuerung die Aufgabe zugrunde, eine solche Spannvorrichtung hinsichtlich ihres Antriebes dahingehend auszubilden und zu verbessern, daß dieser trotz hohem Leistungsvermögens nur eine vergleichsweise schmalen Baubreite verlangt und im Bedarsfall bequem zugänglich ist.

Diese Aufgabe ist mit einer Spannvorrichtung der eingangs geannten Art nach der Erfindung durch die im Anspruch 1 genannten Merkmale gelöst.

Mit dieser erfindungsgemäßen Ausbildung ist die gestellte Forderung erfüllt. Die Alternativangabe "direkt oder indirekt in Wirkverbindung stehend" wird noch näher erläutert.

Die Einrichtungen zur Wandlung der Drehbewegung in eine translatorische Bewegung sind aus folgenden Elementen gebildet:

Zwischen den Motoren ist eine drehbar gelagerte, mit einem Zahnrad versehene Hohlwelle angeordnet, in die die Gewindespindel bei Rückstellung bzw. Öffnung der Spannvorrichtung eintauchen kann.

Auf den Abtriebswellen der beiden Motoren sind mit dem Zahnrad der Hohlwelle im Eingriff stehende Antriebsritzel angeordnet. Zwischen der Hohlwelle und der Gewindespindel ist vorzugsweise ein mit der Hohlwelle drehbares und mit der Gewindespindel im Eingriff stehendes Übertragungselement angeordnet, das bevorzugt in Form einer Kugelumlaufmutter ausgebildet ist.

Das Zahnrad und die mit diesem im Eingriff stehenden Antriebsritzel sind am unteren Endbereich der Hohlwelle angeordnet. Dieser Teil des Antriebes ist daher bequem von unten her im Bedarfsfall zugänglich.

Vorteilhafte Weiterbildungen bestehen in Folgendem:
Der Abstand der Seitenwände des die beiden Motoren aufnehmenden Gehäuses zueinander ist gleich oder im wesentlichen gleich der Breite des auf dem Gehäuse aufgesattelten Spannkopfes, was nichts anderes bedeutet, als daß die vom jeweiligen Spannkopf her vorgegebene Breite für das Motorengehäuse voll ausgenutzt wird.

Diese im wesentlichen bekannten Einrichtungsbauteile schaffen in Verbindung mit dem erfindungsgemäßen Einbau zweier Motoren für dem Antrieb der Spannvorrichtung die Voraussetzung für eine möglichst kompakte Bauweise und auch zweckmäßige Montagehandhabung des Antriebes, und zwar nicht nur hinsichtlich eines möglichst geringen Abstandes der Seitenwände des Gehäuse, sondern auch hinsichtlich möglichst geringer Abmessungen in Erstreckungsrichtung des Spannarmes der Spannvorrichtung. So kann das vorerwähnte Übertragungselement in einer topfartigen Erweiterung am oberen Ende der Hohlwelle angeordnet sein. In Verbindung damit kann der untere, den spannarmfernen Endbereich der Hohlwelle, das Zahnrad und die Antriebsritzel aufnehmende Teil des Gehäuses diesem als lösbares Gehäuseteil zugeordnet sein. Damit ist eine günstige Montage geschaffen.

Eine weitere vorteilhafte Ausbildung besteht darin, daß das untere Ende der Hohlwelle den Boden des Gehäuses mindestens bündig mit diesem abschließend durchgreift und mit einem Fremdantriebs-Anschlußelement versehen ist. Dadurch bleibt die Spannvorrichtung auch bei Stromausfall oder Motorschaden betätigbar.

Die erfindungsgemäße Spannvorrichtung und weitere vorteilhafte Ausführungsformen werden nachfolgend anhand der zeichnerischen Darstellung eines Ausführungsbeispieles näher erläutert.

Es zeigt
- Fig. 1: einen Längsschnitt durch die Spannvorrichtung mit ihrem Elektroantrieb;
- Fig. 2: in Seitenansicht die Spannvorrichtung gemäß Fig. 1 mit nur hälftig dargestelltem Spannkopfgehäuse und
- Fig. 3: schematisch einen Schnitt durch den Antrieb in Höhe der beiden Motoren.

Die elektrisch betätigbare Spannvorrichtung besteht aus einem an einem Spannkopf 1 angeordneten Elektroantrieb 2 zur Betätigung einer Gewindespindel 3, die mit der im Spannkopf 1 angeordneten Stellmechanik SM für den Spannarm 4 in Wirkverbindung steht. Der Spannkopf 1 mit seiner Stellmechanik SM und dessen Funktion bedarf dabei keine besonderen Erläuterung, da hinlänglich bekannt, ganz abgesehen davon, daß sich ein solcher Spannkopf bzw. eine solche Spannvorrichtung auch ohne weiteres mit einem pneumatischen oder hydraulischen Betätigungszylinder betreiben ließe, wobei lediglich die Gewindespindel 3 durch die Schubstange des jeweiligen Betätigungszylinders ersetzt würde.

Für die erfindungsgemäße Spannvorrichtung ist nun unter Verweis auf die Fig. 1 und 3 wesentlich, daß der in einem Gehäuse 5 angeordnete Elektroantrieb 2 aus zwei sich in ihrer Leistung addierenden, synchron geschalteten Motoren 6 gebildet ist, die mechanisch mit Einrichtungen 7 zur Wandlung ihrer Drehbewegung in eine translatorische Bewegung des mit der Gewindespindel 3 in Verbindung stehenden ersten Gliedes der Stellmechanik SM gekoppelt sind. Die Achsen 8 der Motoren 6 und die sich mittig zwischen deren Achsen 8 erstreckende Achse 9 der Gewindespindel 3 stehen senkrecht auf einer gedachten Geraden 10 (siehe Fig. 3) und die sich zur Geraden 10 parallel erstreckenden Seitenwände 11 des Gehäuses 5 sind mit einem Abstand A zueinander distanziert, der geringfügig größer (um die doppelte Wandstärke des Gehäuses 5) ist als der Durchmesser D der Motoren 6, für die im übrigen aus Kostengründen vorteilhaft handelserhältliche Großserien-Motoren zur Verwendung kommen.

Unter Verweis auf Fig. 2 ist dieser Abstand A derart bemessen, daß dieser vorzugsweise gleich oder im wesentlichen gleich der Breite B des auf dem Gehäuse 5 aufgesattelten Spannkopfes 1 ist.

Die Einrichtungen 7 zur Wandlung der Drehbewegung in eine translatorische Bewegung bestehen im Einzelnen aus einer zwischen den Motoren 6 drehbar gelagerten, mit einem Zahnrad 12 versehenen Hohlwelle 13, in die die Gewindespindel 3 bei Axialverstellung eintaucht. Auf den Abtriebswellen 14 der beiden Motoren 6 sind mit dem Zahnrad 12 der Hohlwelle 13 im Eingriff stehende Antriebsritzel 15 angeordnet, deren Drehung damit der Hohlwelle 13 entsprechend übersetzt vermittelt und deren Drehung wiederum per vorzugsweise als Kugelumlaufmutter ausgebildetem Übertragungselement 16 als translatorische Verstellbewegung der Gewindespindel 3 übertragen wird.

Dieses Übertragungselement 16 bzw. diese Kugelumlaufmutter ist, wie aus Fig. 1 ersichtlich, fest in einer topfartigen Erweiterung 17 am oberen Ende der Hohlwelle 13 untergebracht, welche Erweiterung 17 gleichzeitig und wie angedeutet zur Axial- und Radiallagerung der Hohlwelle 13 an deren oberen Endbereich mit ausgenutzt ist. Bei dieser Ausführungsform gemäß Fig. 1 steht also die nicht drehende Gewindespindel 3 in direkter Verbindung mit dem ersten Glied der Stellmechanik.

Möglich ist aber auch, was nicht besonders dargestellt ist, da ohne weiteres vorstellbar, eine kinematische Umkehrung dahingehend, daß die Hohlwelle 13 mit der Stellmechanik SM verbunden ist. Die Erweiterung 17 ist dabei nach unten gerichtet und die dann von den Zahnrädern 12, 15 angetriebene Gewindespinel 3 greift von unten her in die Hohlwelle 13 ein. Statt des die Erweiterung 17 umfassenden Nadellagers in Fig.1 muß dann für eine verdrehfeste, aber eine Axialverschiebung zulassende Halterung der Hohlwelle 13 gesorgt werden, d.h., bei einer solchen Ausführungsform steht die Gewindespindel 3 mit der Stellmechanik via Hohlwelle 13 in indirekter Wirkverbindung. Bevorzugt wird jedoch die in Fig. 1 dargestellte Ausführungsform, da diese mit geringerem Aufwand verbunden ist.

Das Zahnrad 12 und die mit diesem im Eingriff stehenden Antriebsritzel 15 der beiden Motoren 6 sind vorteilhaft und leicht zugriffszugänglich am unteren Endbereich der Hohlwelle 13, wie in Fig. 1 dargestellt, plaziert, wobei der untere, den unteren Endbereich der Hohlwelle 13, das Zahnrad 12 und die Antriebsritzel 15 aufnehmende Teil des Gehäuses 5 diesem als lösbares Gehäuseteil 5' zugeordnet ist.

Ebenfalls mit in Fig. 1 dargestellt ist die vorteilhafte Maßgabe, daß das untere Ende 18 der Hohlwelle 13 den Boden 19 des Gehäuses 5 durchgreift und mit einem Fremdantriebs-Anschlußelement 20 versehen ist. In der dargestellten Ausführungsform handelt es sich bei diesem Element beispielsweise einfach um ein Mehrkantsackloch, in das ein entsprechender beispielsweise Innensechskantschlüssel eingesteckt wird, um damit bei Ausfall des motorischen Antriebes per Hand eine Verstellung der Spannvorrichtung vornehmen zu können.

An der rückwärtigen Schmalsseite 21 des Gehäuses 5 ist ein Steuerelektronikgehäuse 22 angebracht, das mit im Spannkopf 1 in herkömmlicher Weise angeordneten Endstellungsfühlern 23 in Verbindung steht.

Mit Rücksicht auf die Abfuhr der von den Motoren entwickelten Wärme kann das Gehäuse 5 im Bereich der Motoren 6 mit Wanddurchbrechungen 24 versehen sein, durch die eine direkte Wärmeabstrahlung ermöglicht wird. Abgesehen davon ist durch das insbesondere im Bereich der Motorenanordnung dünnwandige Gehäuse 5 per se zumindest für eine ausreichende Wärmeableitung gesorgt.

Was das die Motoren 6 aufnehmende Gehäuse 5 betrifft, so kann dieses vorteilhaft aus zwei Halbschalen 25 gebildet sein, die im Urformverfahren beispielsweise Druckgußverfahren hergestellt werden können.

### Bezugszeichenliste

- 1: Spannkopf
- 2: Elektroantrieb
- 3: Gewindespindel
- 4: Spannarm
- 5: Gehäuse
- 5': Gehäuseteil
- 6: Motor
- 7: Einrichtung
- 8: Drehachse
- 9: Achse
- 10: Gerade
- 11: Seitenwände
- 12: Zahnrad
- 13: Hohlwelle
- 14: Antriebswelle
- 15: Antriebsritzel
- 16: Übertragungselement
- 17: Erweiterung
- 18: Ende
- 19: Boden
- 20: Fremdantriebs-Anschlußelement
- 21: Schmalsseite
- 22: Steuerelektronikgehäuse
- 23: Endstellungsgeber
- 24: Wanddurchbrechungen
- 25: Halbschalen
- SM: Stellmechanik
- D: Durchmesser
- A: Abstand

## Patentansprüche

1. Elektrisch betätigbare Werkstück-Spannvorrichtung, umfassend einen an einem Spannkopf (1) angeordneten Elektroantrieb (2) zur Betätigung einer Gewindespindel (3), die mit einer im Spannkopf (1) angeordneten Stellmechanik (SM) für einen Spannarm (4) in Wirkverbindung steht,
**dadurch gekennzeichnet,**
**daß** der in einem mit einem Boden (19) und Seitenwänden (11) versehenen Gehäuse (5) angeordnete Elektroantrieb (2) aus zwei sich in ihrer Leistung addierenden, synchron geschalteten und Drehachsen (8) aufweisenden Motoren (6) mit einem Durchmesser (D) gebildet ist, die mechanisch mit Einrichtungen (7) zur Wandlung ihrer Drehbewegung in eine translatorische Bewegung eines mit der Gewindespindel (3) wahlweise direkt oder indirekt in Wirkverbindung stehenden ersten Gliedes der Stellmechanik (SM) gekoppelt sind, wobei die Einrichtungen (7) zur Wandlung der Drehbewegung in eine translatorische Bewegung gebildet sind aus:
- einer zwischen den Motoren (6) drehbar gelagerten, mit einem Zahnrad (12) versehenen Hohlwelle (13),
- auf Abtriebswellen (14) der beiden Motoren (6) sitzenden, mit dem Zahnrad (12) der Hohlwelle (13) im Eingriff stehenden Antriebsritzeln (15),
**daß** die Drehachsen (8) der Motoren (6) und eine sich mittig zwischen den Drehachsen (8) erstreckende Achse (9) der Gewindespindel (3), in Senkrechtprojektion gesehen, auf einer Geraden (10) liegen,
**daß** sich die zur Geraden (10) parallel erstreckenden Seitenwände (11) des Gehäuses (5) mit einem Abstand (A) zueinander angeordnet sind, der geringfügig größer ist als der Durchmesser (D) der Motoren (6) und
**daß** das Zahnrad (12) und die mit diesem im Eingriff stehenden Antriebsritzel (15) am spannarmfernen Endbereich der Hohlwelle (13) angeordnet sind.

2. Spannvorrichtung nach Anspruch 1,
**dadurch gekennzeichnet,**
**daß** der Abstand (A) der Seitenwände (11) gleich oder im wesentlichen gleich einer Breite (B) des auf dem Gehäuse (5) aufgesattelten Spannkopfes (1) ist.

3. Spannvorrichtung nach Anspruch 1 oder 2,
**dadurch gekennzeichnet,**
**daß** die Einrichtungen (7) zur Wandlung der Drehbewegung in eine translatorische Bewegung ferner gebildet sind aus:
- einem zwischen der Hohlwelle (13) und der Gewinde spindel (3) angeordneten, mit der Hohlwelle (13) drehbaren und mit der Gewindespindel (3) im Eingriff stehenden Übertragungselement (16).

4. Spannvorrichtung nach Anspruch 3,
**dadurch gekennzeichnet,**
**daß** das Übertragungselement (16) in Form einer Kugelumlaufmutter ausgebildet ist.

5. Spannvorrichtung nach Anspruch 4,
**dadurch gekennzeichnet,**
**daß** das Übertragungselement (16) in einer topfartigen Erweiterung (17) am oberen Ende der Hohlwelle (13) angeordnet ist.

6. Spannvorrichtung nach einem der Ansprüche 3 bis 5,
**dadurch gekennzeichnet,**
**daß** das spannarmferne Ende (18) der Hohlwelle (13) den Boden (19) des Gehäuses (5) durchgreift und mit einem Fremdantriebs-Anschlußelement (20) versehen ist.

7. Spannvorrichtung nach einem der Ansprüche 3 bis 6,
**dadurch gekennzeichnet,**
**daß** der spannarmferne, das spannarmferne Ende (18) der Hohlwelle (13), das Zahnrad (12) und die Antriebsritzel (15) aufnehmende Teil des Gehäuses (5) diesem als lösbares Gehäuseteil (5') zugeordnet ist.

8. Spannvorrichtung nach einem der Ansprüche 1 bis 7,
**dadurch gekennzeichnet,**
**daß** an einer rückwärtigen Schmalseite (21) des Gehäuses (5) ein Steuerelektronikgehäuse (22) angeordnet ist, das mit im Spannkopf (1) angeordneten Endstellungsgebern (23) in Verbindung steht.

9. Spannvorrichtung nach einem der Ansprüche 1 bis 8,
**dadurch gekennzeichnet,**
**daß** das Gehäuse (5) im Bereich der Motoren (6) mit Wanddurchbrechungen (24) versehen ist.

## Claims

1. An electrically actuatable workpiece clamping device, comprising an electric drive (2) arranged on a clamping head (1) for actuating a threaded spindle (3) which is in operative connection with adjusting mechanics (SM) for a clamping arm (4) provided in the clamping head (1), **characterised in**
**that** the electric drive (2) arranged in a housing (5) provided with a base (19) and side walls (11) is formed by two motors (6) having a diameter (D), which are additive in power, synchronously switched and have axes of rotation (8), which motors are mechanically coupled to devices (7) for converting their rotary movement into a translatory movement of a first member of the adjusting mechanics (SM) which is optionally directly or indirectly in operative connection with the threaded spindle (3), wherein the devices (7) for converting the rotary movement into a translatory movement are formed from:
- a hollow shaft (13) rotatably mounted between the motors (6), provided with a toothed wheel (12),
- driving pinions (15) positioned on the drive shafts (14) of the two motors (6), in engagement with the toothed wheel (12) of the hollow shaft (13),
**that** the axes of rotation (8) of the motors (6) and an axis (9) of the threaded spindle (3) extending centrally between the axes of rotation (8), seen in perpendicular projection, lie on a straight line (10),
**that** the side walls (11) of the housing (5) extending parallel to the line (10) are arranged at a distance (A) from one another, which is slightly greater than the diameter (D) of the motors (6) and
**that** the toothed wheel (12) and the driving pinion (15) in engagement therewith are arranged at the end region of the hollow shaft (13) remote from the clamping arm.

2. The clamping device according to claim 1,
**characterised in that** the spacing (A) of the side walls (1) is the same as or substantially the same as a width (B) of the clamping head (1) mounted on the housing (5).

3. The clamping device according to claim 1 or claim 2,
**characterised in that** the devices (7) for converting the rotary movement into a translatory movement are further formed from:
- a transmission element (16) arranged between the hollow shaft (13) and the threaded spindle (3), which is rotatable with said hollow shaft (13) and in engagement with said threaded spindle (3).

4. The clamping device according to claim 3,
**characterised in that** the transmission element (16) is constructed in the form of a recirculating ball nut.

5. The clamping device according to claim 4,
**characterised in that** the transmission element (16) is arranged in a can-shaped extension (17) at the upper end of the hollow shaft (13).

6. The clamping device according to any one of claims 3 to 5,
**characterised in that** the end (18) of the hollow shaft (13) remote from the clamping arm penetrates through the bottom (19) of the housing (5) and is provided with an external-drive connecting element (20).

7. The clamping device according to any one of claims 3 to 6,
**characterised in that** the section of the housing (5) remote from the clamping arm, which receives the end (18) of the hollow shaft (13) remote from the clamping arm, the toothed wheel (12) and the driving pinion (15) is associated therewith as a detachable housing section (5').

8. The clamping device according to any one of claims 1 to 7,
**characterised in that** a control-electronics housing (22) is arranged on a rearward narrow side (21) of the housing (5) which is in communication with end position indicators (23) arranged in the clamping head (1).

9. The clamping device according to any one of claims 1 to 8,
**characterised in that** the housing (5) is provided with wall openings (24) in the area of the motors (6).

## Revendications

1. Dispositif de serrage de pièce usinée, actionnable à l'électricité, comprenant une commande électrique (2) disposée sur une tête de serrage (1) pour l'actionnement d'une broche filetée (3), qui est en liaison fonctionnelle avec un mécanisme de réglage (SM) de bras de serrage (4) disposé dans la tête de serrage (1),
**caractérisé en ce que**
la commande électrique (2) disposée dans un carter (5) pourvu d'un fond (19) et de parois latérales (11) est composée de deux moteurs (6) de diamètre (D) dont la puissance s'additionne, synchronisés et présentant des axes de rotation (8), lesquels moteurs sont couplés mécaniquement à des dispositifs (7) de conversion de leur mouvement de rotation en un mouvement translatoire d'un premier élément du mécanisme de réglage (SM) en liaison fonctionnelle au choix directement ou indirectement avec la broche filetée (3), les dispositifs (17) de conversion du mouvement de rotation en un mouvement translatoire étant composés :
- d'un arbre creux (13) s'appuyant en rotation entre les moteurs (6) et pourvu d'une roue dentée (12),
- de pignons d'entraînement (15) assis sur des arbres menés (14) des deux moteurs (6) et s'engrenant avec la roue dentée (12) de l'arbre creux (13),
que les axes de rotation (8) des moteurs (6) et un axe (9) de la broche filetée (3) s'étendant au centre entre les axes de rotation (8), vus en projection verticale, se situent sur une droite (10),
que les parois latérales (11) du carter (5) s'étendant parallèlement à la droite (10) sont disposées espacées entre elles d'une distance (A) légèrement supérieure au diamètre (D) des moteurs (6) et
que la roue dentée (12) et les pignons d'entraînement (15) s'engrenant avec elle sont disposés à l'extrémité de l'arbre creux (13) éloignée du bras de serrage.

2. Dispositif de serrage selon la revendication 1,
**caractérisé en ce que**
la distance (A) entre les parois latérales (11) est égale ou sensiblement égale à une largeur (B) de la tête de serrage (1) assise sur le carter (5).

3. Dispositif de serrage selon la revendication 1 ou 2,
**caractérisé en ce que**
les dispositifs (7) de conversion du mouvement de rotation en un mouvement translatoire sont en outre composés :
- d'un élément de transmission (16) disposé entre l'arbre creux (13) et la broche filetée (3), pouvant tourner avec l'arbre creux (13) et s'engrenant avec la broche filetée (3).

4. Dispositif de serrage selon la revendication 3,
**caractérisé en ce que**
l'élément de transmission (16) est réalisé sous la forme d'un écrou à bille.

5. Dispositif de serrage selon la revendication 4,
**caractérisé en ce que**
l'élément de transmission (16) est disposé dans une extension (17) en forme de cuvette à l'extrémité supérieure de l'arbre creux (13).

6. Dispositif de serrage selon une des revendications 3 à 5,
**caractérisé en ce que**
l'extrémité (18) de l'arbre creux (13) éloignée du bras de serrage traverse le fond (19) du carter (5) et est équipée d'un élément de raccordement de commande externe (20).

7. Dispositif de serrage selon une des revendications 3 à 6,
**caractérisé en ce que**
la pièce du carter (5) éloignée du bras de serrage, recevant l'extrémité (18) de l'arbre creux (13) éloignée du bras de serrage, la roue dentée (12) et les pignons d'entraînement (15) est associée au carter sous forme d'une pièce de carter amovible (5').

8. Dispositif de serrage selon une des revendications 3 à 7,
**caractérisé en ce que**
sur un côté arrière étroit (21) du carter (5) est disposé un boîtier d'électronique de commande (22) qui est en liaison avec des indicateurs de position finale (23) disposés dans la tête de serrage (1).

9. Dispositif de serrage selon une des revendications 1 à 8,
**caractérisé en ce que**
le carter (5) est pourvu au niveau des moteurs (6) de percées dans sa paroi (24).
